# EUROPÄISCHE PATENTSCHRIFT

(11) **EP 0 029 482 B1**
(45) Veröffentlichungstag und Bekanntmachung des Hinweises auf die Patenterteilung: **09.03.1983**
(21) Anmeldenummer: 80104260.7
(22) Anmeldetag: 19.07.1980
(51) Int. Cl.: H01H 33/91

(54) **Druckgasschalter**
Gas blast switch
Interrupteur à gaz comprimé

(30) Priorität: 22.11.1979 CH 10413/79
(43) Veröffentlichungstag der Anmeldung: 03.06.1981
(73) Patentinhaber: Sprecher & Schuh AG, CH-5001 Aarau (CH)
(72) Erfinder: Blatter, Johann, CH-5012 Schönenwerd (CH); Schaad, Walter, CH-5036 Oberentfelden (CH)
(74) Vertreter: Schaad, Walter F. (CH)

## Beschreibung

Die Erfindung bezieht sich auf einen Druckgasschalter gemäss dem ersten Teil des Anspruches 1. Ein derartiger Druckgasschalter ist aus der DE-B-1 216 407 bekannt.

Beim bekannten Schalter ist der zwischen zwei Endstellungen bewegbare Zylinder (dort bewegliche Schaltkammer genannt) unmittelbar mit dem Antrieb gekoppelt. Somit ist dieser Zylinder ein über den gesamten Schalthub bewegtes Element. Mittelbar an den Antrieb gekoppelte und über einen geringeren Weg als der Zylinder bewegte Elemente sind beim bekannten Druckgasschalter die Blasdüse und das bewegliche Kontaktstück. Der Zylinder des bekannten Druckgasschalters ist erheblich schwerer als das bewegliche Kontaktstück und die Blasdüse zusammen.

Beim bekannten Schalter ist also ein schwereres Bestandteil sowohl bei einem Ausschalthub als auch bei einem Einschalthub aus dem Stillstand heraus zu beschleunigen und über den ganzen Weg des Schalthubes anzutreiben. Der Schalterantrieb hat dementsprechend eine vergleichsweise hohe Antriebskraft gerade zu Beginn eines Schalthubes aufzubringen. Dazu kommt, dass beim bekannten Druckgasschalter wegen des mittelbaren, über Schleppverbindungen erfolgenden Antriebes des beweglichen Kontaktstückes dessen Bewegung während eines Einschalthubes und dessen endstellung am Ende desselben unbestimmt sind.

Bei einem anderen, vergleichbaren vorbekannten Schalter gemäss Fig. 4 der FR-A-2 226 740 ist der Zylinder ortsfest abgestützt, während der erste Kolben auf einer Feder abgestützt ist, die das Bestreben hat, den ersten Kolben im Zuge eines Ausschalthubes gegen den zweiten, an der Blasdüse befestigten Kolben zu drücken, sofern der im Zuge des Ausschalthubes im Zylinder erfolgende Druckaufbau überhaupt ausreicht, den ersten Kolben gegen die Wirkung der Druckfeder zunächst aus seiner Ausgangslage zu verschieben. Bei diesem weiteren, vorbekannten Druckgasschalter kommt dem ersten Kolben lediglich die Rolle eines Begrenzers für den im Kompressionsraum des Zylinders bei einem Ausschalthub sich aufbauenden Druck zu. Da bei begrenztem Druck auch die Menge des der Blasdüse entströmenden und den Schaltlichtbogen beblasenden Löschgases begrenzt ist, ist das Schaltvermögen des aus der FR-A-2 226 740 bekannten Druckgasschalters ebenfalls auf vergleichsweise geringe Ströme begrenzt.

Der Erfindung liegt somit die Aufgabe zugrunde, einen Druckgasschalter der eingangs genannten Art zu schaffen, bei dem die zu Beginn eines Schalthubes aufzuwendenden Antriebskräfte möglichst klein sind und bei dem die Lage aller beweglichen Teile am Ende jedes Schalthubes wohl definiert ist.

Zur Lösung dieser Aufgabe weist der vorgeschlagene Druckgasschalter die im Kennzeichen des Anspruches 1 festgelegten Merkmale auf.

Die Mittel, um den Zylinder während eines Ausschalthubes gleichsinnig wie das bewegliche Kontaktstück, jedoch um einen geringeren Weg zu bewegen, können in der einfachsten Ausführungsform als Schleppverbindung zwischen der als Kolben ausgebildeten Blasdüse und dem Zylinder selbst ausgebildet sein. Diese Schleppverbindung kann zwei im Zylinder im Abstand voneinander angeordnete Anschläge aufweisen, die die Endstellungen der Blasdüse bezüglich des Zylinders festlegen, wobei dieser mittels einer Feder in Richtung des Ausschalthubes vorgespannt sein kann. Diese Feder, die im Zuge des Einschalthubes stärker gespannt wird, dient auch als ein den Antrieb unterstützender Kraftspeicher.

Andererseits kann der Zylinder auch über ein Getriebe (Hebel-, Reibrad- oder Zahnradgetriebe) an die das bewegliche Kontaktstück und die Blasdüse bewegenden Schubstange gekoppelt sein, welches Getriebe in Richtung auf den Zylinder hin untersetzend wirkt. In diesem Falle bleibt die Bewegung des Zylinders in bezug auf jene der Schubstange in jeder Phase des Ausschalthubes wohl definiert.

Weitere Einzelheiten ergeben sich aus der nachfolgenden, rein beispielsweisen Beschreibung von Ausführungsformen des vorgeschlagenen Druckgasschalters anhand der Zeichnung. Es zeigt :
Figur 1 einen schematischen Axialschnitt durch die wesentlichen Bestandteile einer ersten Ausführungsform,
Figur 2 in ähnlicher Darstellung wie in Fig. 1 eine zweite Ausführungsform,
Figur 2a einen schematischen Schnitt längs der Linie 11-11 der Fig. 2, und
Figur 3 eine dritte Ausführungsform.

Der dargestellte Druckgasschalter 10 ist jeweils in der linken Bildhälfte der Fig. 1-3 in Einschalt-, in der rechten Bildhälfte in Ausschaltstellung gezeigt, wobei sich funktionel entsprechende Bestandteile mit denselben Bezugsziffern bezeichnet sind.

Ein elektrisch leitender Stützer 11 trägt ein nur teilweise dargestelltes rohrförmiges Isoliergehäuse 12, in welchem die wesentlichen Bestandteile des Schalters angeordnet sind und welches ein Löschgas unter Druck, beispielsweise SFₑ, enthält. Ein am freien Ende einer Schubstange 13 befestigtes, stiftförmiges Kontaktstück 14 ist mittels eines nicht dargestellten Antriebes, der die Schubstange 13 entweder in Richtung des Pfeiles 15 (Ausschalthub) oder des Pfeiles 16 (Einschalthub) bewegt, in und ausser Eingriff mit einem rohrförmigen, ortsfest angeordneten Kontaktstück 17 bringbar. An der Schubstange 13, die mittels Schleifkontakten 32 elektrisch mit dem Stützer 11 verbunden ist, ist durch nicht dar- . gestellte Mittel eine Blasdüse 18 befestigt, die mit ihrem Düsenraum 19 das bewegliche Kontaktstück 14 umgibt und mit ihrer engsten Stelle 20 diesem vorgelagert ist. Wie den Fig. 1-3 deutlich zu entnehmen ist, stehen die Einlässe 21 der Blasdüse 18 direkt mit einem Pumpraum 22 in Verbindung. Der Pumpraum 22 ist umfangsseitig von einem Zylinder 23 begrenzt, der seinerseits verschiebbar auf einem Pumpkolben 24 geführt ist. Der Pumpkolben 24 ist über mehrere (wenigstens zwei) Säulen 25 fest auf dem Stützer 11 abgestützt. Die Blasdüse 18 ist ebenfalls verschiebbar im Zylinder 23 gelagert und wirkt somit ebenfalls als Kolben.

In Fig. 1 ist an der Innenseite des Zylinders 23 am oberen Ende desselben ein erster Anschlag 26 und im mittleren Bereich ein zweiter Anschlag 27 ausgebildet. Diese Anschläge sind dazu bestimmt, mit dem Umfangsflansch 28 der Blasdüse 18 zusammenzuwirken und legen somit das Ausmass der Relativbewegung der Blasdüse 18 im Zylinder 23 fest. Diese Anschläge 26, 27 bilden zusammen mit dem Umfangsflansch 28 eine zwischen Schubstange 13 und Zylinder 23 wirksame Schleppverbindung. Auf der dem Pumpraum 22 abgekehrten Seite des Pumpkolbens 24 sind die einen Enden von die Säulen 25 umgebenden Druckfedern 29 abgestützt, deren anderes Ende auf ein Widerlager 30 drückt, das starr mit dem unteren Ende des Zylinders 23 verbunden ist. Mithin ist der Zylinder 23 in Richtung des Ausschalthubes vorgespannt, und die Druckfedern 29 wirken als Kraftspeicher, der über den Zylinder 23, den Anschlag 26, den Umfangsflansch 28 an die Schubstange 13 gekoppelt ist und den Antrieb zumindest am Anfang der Ausschaltbewegung unterstützt und zur Beschleunigung des beweglichen Kontaktstückes 14 beiträgt.

Beim Ausschalthub bewegt sich das bewegliche Kontaktstück 14 und mit diesem die Blasdüse 18 weg vom festen Kontaktstück 17. Der Zylinder 23 entfernt sich ebenfalls vom festen Kontaktstück, jedoch nur bis der Anschlag 27 zur Auflage auf den ortsfesten Pumpkolben 24 gelangt. Sodann bleibt der Zylinder 23 stehen, der Umfangsflansch 28 löst sich vom Anschlag 26, und nun verdrängt die nun als Kolben wirkende Blasdüse das Löschgas aus dem verbleibenden Pumpraum, bis die Stellung gemäss Fig. 1 rechts erreicht ist. Der Zylinder 23 hat einen um die mit dem Masspfeil 31 angegebene Strecke geringeren Weg als der Schalthub zurückgelegt.

Beim Einschalthub bleibt der Zylinder 23 zunächst stehen und wird erst dann emporgehoben, wenn der Umfangsflansch 28 der Blasdüse 18 auf den Anschlag 26 auftrifft, wobei die Druckfedern 29 dann wieder gespannt werden.

Während, wie erwähnt, in Fig. 1 der Zylinder 23 über eine Schleppverbindung an die Schubstange 13 gekoppelt ist, ist in den Fig. '2 und 3 für diese Koppelung ein Getriebe vorgesehen, und zwar in Fig. 2 ein kraftschlüssiges und in Fig. 3 ein formschlüssiges Getriebe.

Wie aus den Fig. 2 und 2a ersichtlich ist, sind bei dieder Ausführungsform an der Schubstange 13 umfangsseitig längs sich erstreckende Wülste 33 mit nach aussen konvexem Querschnitt angeformt, die jeweils gegenüber einer der den Pumpkolben 24 stützenden Säulen 25 angeordnet sind. Entsprechend der Anzahl der Wülste 33 (dargestellt sind deren vier, es könnten aber ebensogut nur deren zwei oder drei sein) sind an der Innenseite des Zylinders 23 in dessen unterem Bereich Paare von nach innen sich erstreckenden Lagerlaschen 34 befestigt, wobei die Lagerlaschen 34 eines Paares jeweils eine Säule 25 mit Spiel umgreifen. An jedem Paar Lagerlaschen sind zwei Paare glatter Kegelräder 35, 36 auf einem Zapfen 37 drehbar gelagert. Die beiden Kegelräder 35, 36 eines Paares sind mit ihrem kleineren Durchmesser einander zugekehrt angeordnet. Das Kegelrad 35 sitzt fest auf dem in den Lagerlaschen 34 drehbar gelagerten Zapfen 37, während das Kegelrad 36 frei drehbar auf dem Zapfen 37 ist. Der über das Kegelrad 36 hinausreichende Zapfen 37 steht unter der Wirkung einer Druckfeder 38, so dass die Kegelräder 35,36 federnd aufeinander zu vorgespannt sind. Mit ihrer Mantelfläche wälzen sich die Kegelräder 35, 36 einerseits an der zugeordneten, ortsfesten Säule 25 ab, andererseits an dem an der Schubstange 13 angeformten Wulst 33 und wirken somit auch als Rollkontakte zwischen der Schubstange 13 und der betreffenden Säule 25, also zwischen dem beweglichen Kontaktstück 14 und dem Stützer 11.

Daraus ergibt sich, dass sowohl beim Ausschalt- als auch beim Einschalthub die Bewegung der Schubstange 13 gleichsinnig auf den Zylinder 23 übertragen wird, der jedoch nur die Hälfte des Weges der Schubstange 13 zurücklegt. Da die Koppelung des Zylinders 23 an die Schubstange 13 kraftschlüssig, also nicht zwingend schlupffrei ist, kann auch bei dieser Ausführungsform - wie gestrichelt angegeben - der Anschlag 27 vorgesehen sein, über den dann der Zylinder 23 mittels des Umfangsflansches 28 und unter Ueberwindung des Kraftschlusses zwischen den Säulen 25 sowie der Schubstange 13 einerseits und den Kegelrädern 35, 36 andererseits am Ende des Ausschalthubes in seine unterste Stellung gedrückt wird. Entsprechendes gilt beim Einschalthub für den Anschlag 26, über den der Umfangsflansch 28 am Ende des Einschalthubes den Zylinder 23 in die oberste Stellung drückt.

Der wesentliche Unterschied zwischen der Ausführungsform der Fig. 2 und jener der Fig. 3 besteht darin, dass die Getriebekoppelung zwischen der Schubstange 13 und dem Zylinder 23 formschlüssig, also schlupffrei ist.

Zu diesem Zweck ist an den ortsfesten Säulen 25 je eine Zahnstange 39 und an den den Säulen 25 gegenüberliegenden Seiten der Schubstange 13 ebenfalls eine Zahnstange 40 befestigt. Im unteren Bereich des Zylinders 23 sind an dessen Innenseite Lagerausleger 41 befestigt, in denen je ein sowohl mit der Zahnstange 39 als auch mit der Zahnstange 40 kämmendes Zahnrad 42 frei drehbar gelagert ist. Die Wirkungsweise dieser Ausführungsform entspricht weitgehend jener der Ausführungsform gemäss Fig. 2 mit dem bereits genannten Unterschied, dass die Koppelung zwischen Schubstange 13 und Zylinder 23 schlupffrei ist.

Wie bei der Fig. 1 können auch bei den Ausführungsformen der Fig. 2 und 3 Federn vorgesehen sein, die den Zylinder 23 in Richtung des Ausschalthubes belasten, und somit auch als den Schalterantrieb unterstützenden Kraftspeicher dienen.

## Patentansprüche

1. Druckgasschalter mit einem beweglichen Kontaktstück (14), das mittels eines Antriebes in und ausser Eingriff mit einem ortsfesten Kontaktstück (17) bringbar ist, und mit einer das freie Ende des beweglichen Kontaktstückes (14) umgebenden, beweglichen Blasdüse (18), deren Einlass (21) mit einem von einem zwischen zwei Endstellungen beweglichen Zylinder (23) umschlossenen und im Zuge eines Ausschalthubes unter Druck setzbaren Pumpraum (22) in Verbindung steht, der im Zylinder (23) an seinem einen Ende durch einen ersten, ortsfest abgestützten Pumpkolben (24) auf dem der Zylinder (23) verschiebbar ist, und an seinem anderen Ende durch einen zweiten, an der Blasdüse (18) befestigten Kolben begrenzt ist, dadurch gekennzeichnet, dass das bewegliche Kontaktstück (14) und die Blasdüse (18) in bezug aufeinander unverschiebbar an einer unmittelbar zum Antrieb führenden Schubstange (13) befestigt sind und dass Mittel (26-28 ; 33-35 ; 39-42) vorgesehen sind, um den Zylinder (23) während eines Schalthubes gleichsinnig wie das bewegliche Kontaktstück (14) jedoch um einen geringeren Weg als dieses von der einen in die andere Endstellung zu bewegen.

2. Druckgasschalter nach Anspruch 1, dadurch gekennzeichnet, dass an der Innenwand des Zylinders (23) zwei in achsialem Abstand voneinander angeordnete Anschläge (26, 27) vorhanden sind, die mit dem zweiten an der Blasdüse (18) befestigten Kolben zusammenwirken, wobei der Zylinder (23) mittels wenigstens einer Druckfeder (29) in Ausschaltrichtung belastet ist.

3. Druckgasschalter nach Anspruch 2, dadurch gekennzeichnet, dass die Druckfeder (29) mit ihrem einen Ende auf der dem Pumpraum (22) abgekehrten Seite des ortsfest abgestützten Pumpkolbens (24) und mit ihrem anderen Ende auf einem mit dem Zylinder (23) fest verbundenen Widerlager (30) abgestützt ist.

4. Druckgasschalter nach Anspruch 1, dadurch gekennzeichnet, dass der Zylinder (23) über ein untersetztendes Getriebe (33-35 ; 39-42) an die Schubstange (13) gekoppelt ist.

5. Druckgasschalter nach Anspruch 4, bei dem der ortsfest abgestützte Pumpkolben (24) von wenigstens einer Säule (25) getragen ist, dadurch gekennzeichnet, dass das untersetzende Getriebe Reibräder (35) aufweist, deren Umfang einerseits an der Schubstange (13) und andererseits an der Säule (25) angreift, und die ihrerseits an einem am Zylinder (23) befestigten Lagerausleger (34) drehbar gelagert sind.

6. Druckgasschalter nach Anspruch 4, bei dem der ortsfest abgestützte Pumpkolben (24) von wenigstens einer Säule (25) getragen ist, dadurch gekennzeichnet, dass das untersetzende Getriebe wenigstens ein Zahnrad (42) aufweist, das sowohl mit einer an der Schubstange (13) befestigten als auch mit einer an der Säule (25) befestigten Zahnstange (40 bzw. 39) kämmt, und das in einem Zylinder (23) befestigten Lagerausleger (41) drehbar gelagert ist.

7. Druckgasschalter nach Anspruch 5, dadurch gekennzeichnet, dass die Reibräder je ein Paar gleichachsige mit ihren kleineren Durchmessern einander zugekehrte, glatte Kegelräder (35) aufweisen, die federnd aufeinander zu vorgespannt sind.

8. Druckgasschalter nach Anspruch 7, dadurch gekennzeichnet, dass die Mantelflächen der Kegelräder (35) jedes Paares je an einem an der Schubstange (13) vorhandenen, achsial sich erstreckendem und im Querschnitt konvexen Wulst (33) angreifen.

## Claims

1. Gas-blast switch with a movable contact (14) engageable with and disengageable from a stationary contact (17) by means of a drive, and with a movable blast nozzle (18) surrounding the movable contact (14), the inlet (21) of the blast nozzle being in flow communication with a pump chamber (22) surrounded by a cylinder (23) movable between two end positions, said pump chamber (22) being pressurized during an opening stroke and being bounded at one of its ends by a first stationarily supported pump piston (24) on which the cylinder (23) is displaceable, the other end of the pump chamber (22) being bounded by a second piston secured to the blast nozzle, characterized in that the movable contact (14) and the blast nozzle (18) are secured without being movable in respect to each other to a push rod (13) leading directly to the drive, means (26-28 ; 33-35 ; 39-42) being provided for moving the cylinder (23) during a switching stroke in the same direction as but along a shorter path than the movable contact (14) from one of its end positions to the other.

2. The gas-blast switch according to patent claim 1 characterized in that the interior wall of the cylinder (23) is provided with two axially spaced stops (26, 27) cooperating with the second piston secured to the blast nozzle (18), the cylinder being biased by means of at least one pressure spring (29) in switching-off direction.

3. The gas-blast switch according to claim 2 characterized in that the pressure spring (29) is supported at one of its ends on the side of the sationarily supported pump piston (24) remote from the pump chamber (22) and at its other end on an abutment (30) fixedly secured to the cylinder (23).

4. The gas-blast switch according to claim 1 characterized in that the cylinder (23) is coupled to the push rod (13) by means of a gearing-down gear (33-35 ; 39-42).

5. The gas-blast switch according to claim 1 wherein the stationarily supported pump piston (24) is carried by at least one column (25), characterized in that the gearing-down gear comprises friction wheels (35) contacting with their .periphery on one hand the push rod (13) and the column (25) on the other, said friction wheels being rotatably mounted in a bearing bracket (34) secured to the cylinder (23).

6. The gas-blast switch according to claim 4, wherein the stationarily supported pump piston (24) is carried by at least one column (25), characterized in that the gearing-down gear comprises at least one toothed wheel (42) engaging a respective toothed rack (40, 39 respectively) fixed to the push rod (13) and to the column, respectively, said toothed wheel (42) being rotatably mounted in a bearing bracket (41) secured to the cylinder (23).

7. The gas-blast switch according to claim 5, characterized in that the friction wheels are formed by a pair of smooth truncated cone shaped and coaxial wheels (35) pointing to each other with their smaller diameter and resiliently biased towards one another.

8. The gas-blast switch according to claim 7, characterized in that the jacket surface of the truncated cone shaped wheels (35) of each pair engages each an axially extending bead (33) provided at the push rod (13) and having a convex cross section.

## Revendications

1. Disjoncteur à gaz comprimé, comprenant un élément de contact mobile (14) qui peut être amené par un mécanisme en contact ou hors de contact avec un élément de contact fixe (17), et comprenant une buse soufflante (18) mobile et entourant l'extrémité libre de l'élément de contact mobile (14), dont l'entrée (21) est raccordée à un cylindre (23) mobile entre deux positions terminales, et qui, à la suite d'une course de coupure, est en liaison avec une chambre de pompe (22) pouvant être mise sous pression, laquelle chambre est limitée, dans le cylindre (23), à l'une de ses extrémités, par un premier piston de pompe (24) qui est supporté de façon fixe et sur lequel peut se déplacer le cylindre (23), et à son autre extrémité par un second piston fixé à la buse soufflante (18), caractérisé en ce que l'élément de contact mobile (14) et la buse soufflante (18) sont fixés de manière à ne pouvoir se déplacer l'un par rapport à l'autre sur une tige de poussée (13) qui détermine directement l'entraï- nement, et en ce que des moyens (26-28 ; 33-35 ; 39-42) sont prévus pour déplacer le cylindre (23), pendant une course de commutation dans le même sens que l'élément de contact mobile (14), mais sur un parcours plus faible que celui-ci entre une position terminale et l'autre position terminale.

2. Disjoncteur à gaz comprimé selon la revendication 1, caractérisé en ce que sont prévues sur la paroi interne du cylindre (23) deux butées (26, 27) séparées d'une certaine distance axiale et qui coopèrent avec le second piston fixé à la buse soufflante (18), le cylindre (23) étant sollicité au moyen d'au moins un ressort de pression (29) en direction de la coupure.

3. Disjoncteur à gaz comprimé selon la revendication 2, caractérisé en ce que le ressort de pression (29) s'appuie par une extrémité sur le côté du piston de pompe (24) supporté de façon fixe qui est opposé à la chambre (22) de la pompe et par son autre extrémité sur une butée (30) fixée au cylindre (23).

4. Disjoncteur à gaz comprimé selon la revendication 1, caractérisé en ce que le cylindre (23) est accouplé à la tige de poussée (13) par l'intermédiaire d'un mécanisme démultiplicateur (33-35 ; 39-42).

5. Disjoncteur à gaz comprimé selon la revendication 4, dans lequel le piston de pompe (24) qui est supporté de façon fixe est soutenu par au moins une colonne (25), caractérisé en ce que le mécanisme réducteur comprend des roues à friction (35) dont la périphérie coopère d'une part avec la tige de poussée (13) et d'autre part avec la colonne (25), et qui sont de leur côté montées de façon rotative sur une console de support (35) fixée au cylindre (23).

6. Disjoncteur à gaz comprimé selon la revendication 4, dans lequel le piston de pompe qui est supporté de façon fixe est soutenu par au moins une colonne (25), caractérisé en ce que le mécanisme réducteur comprend au moins une roue dentée (42) qui engrène avec une crémaillère (40 ou 39) fixée aussi bien à la tige de poussée (13) qu'à la colonne (25), et qui est montée de façon rotative sur une console de support (41) fixée dans un cylindre (23).

7. Disjoncteur à gaz comprimé selon la revendication 5, caractérisé en ce que les roues à friction comprennent respectivement une paire de roues coniques lisses (35), tournées l'une vers l'autre par leur diamètre le plus faible et qui sont soumises à une précontrainte élastique l'une vers l'autre.

8. Disjoncteur à gaz comprimé selon la revendication 7, caractérisé en ce que les surfaces d'enveloppe des roues coniques (35) de chaque paire coopèrent respectivement avec un bourrelet (33) constitué sur la tige de poussée (13), s'étendant axialement et de section transversale convexe.
